# EUROPÄISCHE PATENTANMELDUNG

(11) **EP 0 351 508 A2**
(43) Veröffentlichungstag der Anmeldung: **24.01.1990**
(21) Anmeldenummer: 89108298.4
(22) Anmeldetag: 09.05.1989
(51) Int. Cl.: H05G 1/26, H05G 1/46

(54) **Verfahren zur selbsttätigen Anpassung eines Röntgendiagnostikgenerators an den Speisenetzwiderstand und Röntgendiagnostikgenerator**

(30) Priorität: 19.07.1988 DD 318053; 19.07.1988 DD 318054
(71) Anmelder: SIEMENS AKTIENGESELLSCHAFT, D-80333 München (DE)
(72) Erfinder: Sackmann, Otto, DDR-8051 Dresden (DD); Reuther, Roland, Dipl.-Ing., DDR-8019 Dresden (DD); Heyne, Rainer, Dipl.-Ing., DDR-8030 Dresden (DD)

(57) **Zusammenfassung**

Die Erfindung betrifft ein Verfahren zur selbsttätigen Anpassung eines Röntgendiagnostikgenerators an den Speisenetzwiderstand sowie einen entsprechenden Röntgendiagnostikgenerator, der einen mittels eines Schalters (3) and das Speisenetz schaltbaren Belastungswiderstand (4), ein Meßwerterfassungsglied (16) zur Erfassung des Spannungszusammenbruchs und der Leerlaufnetzspannung sowie eine Rechnereinheit (12) aufweist, der Einstellmittel für die Röntgenröhrenspannung und das Milliamperesekunden-Produkt zugeordnet sind und die gemäß abgespeicherten Röntgenröhren-Belastungsdaten vor Aufnahmeauslösung jeweils den maximal zulässigen Röntgenröhrenstrom bei kürzester Aufnahmezeit errechnet. Erfindungsgemäß wird von der Rechnereinheit (12) der Wert der zusammengebrochenen Spannung (U_{Netz/Last}) sowie der Leerlaufnetzspannung (U_{Netz/leer}) gemessen und daraus der Netzinnenwiderstand R_{i/Netz}) berechnet, dessen Wert sowie der jeweilige aktuelle Wert der Leerlaufnetzspannung in einem Speicher (13) festgehalten werden, worauf ein Vergleich zwischen einer errechneten, während der Röntgenaufnahme zu erwartenden Netzspannung und dem gespeicherten Wert einer Bezugsnetzspannung durchgeführt und in Abhängigkeit vom Vergleichsergebnis entweder ein Steuersignal zur Freigabe der Röntgenaufnahme gebildet oder ein entsprechend reduzierter Röntgenröhrenstromwert und eine entsprechend verlängerte Aufnahmezeit ausgegeben werden.

## Beschreibung

Die Erfindung betrifft ein Verfahren zur selbsttätigen Anpassung eines Röntgendiagnostikgenerators an den Speisenetzwiderstand, wobei der Generator mit einem mittels Schalters an das Speisenetz schaltbaren Belastungswiderstand und mit einem Meßwerterfassungsglied zur Erfassung des Spannungszusammenbruchs und der Leerlaufnetzspannung sowie mit einem Rechner ausgerüstet ist, dem Einstellmittel für die Röntgenröhrenspannung und das Milliamperesekunden-Produkt zugeordnet sind und der gemäß abgespeicherten Röntgenröhren-Belastungsdaten vor Aufnahmeauslösung jeweils den maximal zulässigen Röntgenröhrenstrom bei kürzester Aufnahmezeit errechnet und der auf ein Stellglied für die Röntgenröhrenspannung sowie ein im Heizkreis der Röntgenröhre angeordnetes Stellglied arbei tet. Die Erfindung bezieht sich ferner auf einen entsprechenden Röntgendiagnostikgenerator mit dem dieses Verfahren durchführbar ist.

Da bei Röntgendiagnostikgeneratoren die nutzbare maximale Leistung an der Röntgenröhre vom Innenwiderstand des Speisenetzes abhängt, muß bei Installation eines solchen Generators eine Anpassung vorgenommen werden.
Während bei stationären Röntgengeneratoren die Anpassung an den Netzinnenwiderstand durch eine einmalige Justierung im Generator erfolgen kann, muß demgegenüber bei mobilen Röntgengeneratoren diese Anpassung nach jedem Neuanschluß, d.h. nach jedem Wechsel der Einspeisung, erneut vorgenommen werden.
Zu diesem Zweck ist es bekannt, die für den Anschluß des mobilen Röntgengenerators vorgesehenen Steckdosen mit einer Beschriftung zu versehen, aus welcher der vorher gemessene Netzinnenwiderstand hervorgeht, und den Generator mit Einstellmitteln auszustatten, mit deren Hilfe die Anpassung entsprechend dem angegebenen Wert möglich ist. Diese Vorgehensweise ist jedoch umständlich und schließt Fehler nicht aus.
Um Nachteile solcher Art zu vermeiden, ist ein Röntgenapparat angegeben worden, bei dem eine manuelle Anpassung and den Netzinnenwiderstand entbehrlich ist (DE-A- 2 120 151). Dieser Röntgenapparat enthält eine Meßanordnung für den Netzinnenwiderstand mit einem Netzbelastungswiderstand und einer Einrichtung zur Bildung eines Steuersignales, welches dem bei Belastung des Netzes mit dem Belastungswiderstand auftretenden Netzspannungsabfall entspricht, und Stellmitteln zur automatischen Anpassung des Röntgenapparates an den Netzinnenwiderstand. Die Meßanordnung besteht dabei des weiteren aus einem parallel zum Bela stungswiderstand geschalteten Kondensator, einem in Reihe zu dieser Parallelschaltung liegenden Schalter eines Zeitschaltgliedes zur Zuführung der Netzspannung zum Belastungswiderstand und einem parallel zu diesem Schalter angeordneten zweiten Kondensator, an dem ein dem Netzinnenwiderstand entsprechendes Signal abgegriffen wird, wobei der Schalter nach Aufladung des ersten Kondensators zur Trennung des Belastungswiderstandes vom Netz geöffnet wird. Das dem Netzinnenwiderstand entsprechende Signal wird hierbei den Eingängen mehrerer Kippstufen zugeführt, von denen jeweils eine beim Erreichen einer bestimmten Amplitude des Signals anspricht und der Anpaßvorrichtung des Röntgenapparates ein Einstellsignal zuführt. Auswirkungen von Abweichungen der Netz-Leerlaufspannung von der Netznennspannung auf das Steuersignal werden dadurch vermieden, daß dem Belastungswiderstand eine Konstantstromschaltung vorgeschaltet ist.
Diese Lösung ist jedoch mit einer Reihe von Nachteilen behaftet. So ist eine optimale Auslastung der Speisequelle nicht möglich, da nur der Netzinnenwiderstand, nicht aber die momentane Netzspannung Berücksichtigung findet. Darüber hinaus ist eine Anpassung nur in verhältnismäßig groben Stufen möglich.

Der Erfindung liegt die Aufgabe zugrunde, ein Verfahren sowie eine Einrichtung zur selbsttätigen Anpassung eines Röntgendiagnostikgenerators der eingangs genannten Art an den Speisenetzwiderstand anzugeben, bei dem die herrschenden Netzverhältnisse, d.h. der Netzinnenwiderstand und die momentane Netzspannung, dahingehend Berücksichtigung finden, daß nicht nur Fehlbelichtungen vermieden werden, sondern auch eine optimale Auslastung der Speisequelle gewährleistet ist.

Die Aufgabe wird anspruchsgemäß gelöst. Vorteilhafte Weiterbildungen sind Gegenstand der abhängigen Ansprüche.

Die durch die Erfindung erzielten Vorteile sind vor allem darin zu sehen, daß sowohl eine selbsttätige Anpassung des Röntgendiagnostikgenerators and den Speisenetzwiderstand als auch eine optimale Auslastung der Speisequelle gewährleistet sind, was insbesondere bei mobilen Röntgendiagnostikgeneratoren von eminenter Bedeutung ist.

Die Erfindung soll nachstehend anhand eines Beispiels und zugehöriger Zeichnungen näher erläutert werden; es zeigen:
Fig. 1: Das Schaltungsschema eines mobilen MittelfrequenzRöntgendiagnostikgenerators, bei dem eine automatische Anpassung an den Speisenetzwiderstand nach dem erfindungsgemäßen Verfahren möglich ist, und
Fig. 2: Kurvenscharen, die den funktionellen Zusammenhang zwischen Röntgenröhrenstrom und Netzspannung für verschiedene Röntgenröhrenspannungen und Netzinnenwiderstände darstellen.
Der mobile Röntgendiagnostikgenerator gemäß Figur 1 weist einen Eingangstransformator 1 auf, der primärseitig über Klemmen 2 mit dem Speisenetz verbindbar ist. Sekundärseitig sind an den Eingangstransformator 1 einerseits mit Hilfe eines Schalters 3 ein Meßwiderstand (R_{M}) 4 und andererseits mittels eines Schalters 5 ein Netzgleichrichter mit Siebkondensator 6 schaltbar. Dem Netzgleichrichter mit Siebkondensator 6 ist ein DC/DC-Stellglied 7 und diesem ein Wechselrichter 8 nachgeschaltet. Der Wechselrichter 8 speist einen Hochspannungstransformator mit Gleichrichter 9, an dem eine Röntgenröhre 10 angeschlossen ist. Im Heizkreis der Röntgenröhre 10 ist ein Stellglied 11 für den Röntgenröhrenheizstrom vorgesehen. Bestandteil des Röntgendiagnostikgenerators ist des weiteren eine Rechnereinheit 12, die aus zwei Einchipmikrorechnern mit entsprechenden internen Speichern 13 (RAM) für Daten und externen Speichern 14 (ROM) für das Rechnerprogramm, Konstante sowie Funktionswerte für eine Bezugskurve besteht.
Das erfindungsgemäße Verfahren läuft wie folgt ab: Nach dem Einschalten des Röntgengenerators schließt die Rechnereinheit 12 verzögert über ein Koppellinterface 15 den Schalter 3. Damit kann die mit U_{Netz} bezeichnete Netzspannung auf der Sekundärseite des Eingangstransformators 1 unter der Belastung des Messwiderstandes 4 während einer von der Rechnereinheit 12 vorgegebenen Umsetzzeit mit Hilfe eines Analog-Digital-Umsetzers (ADU) 16 gemessen werden. Das heißt, der Analog-Digital-Umsetzer 16 erfaßt den Spannungszusammenbruch bei einer vorgegebenen Belastung. Der Start der Umsetzung des Analog-Digital-Umsetzers 16 wird dabei über eine Steuerleitung von der Rechnereinheit 12 ausgelöst. In der Folge wird nun aus mehreren Messungen während der Schließzeit des Schalters 3 aus dem vom Analog-Digital-Umsetzer 16 über das Koppelinterface 15 der Rechnereinheit 12 zugeführten digitalen Meßwerten in der Rechnereinheit 12 der Mittelwert der zusammengebrochenen Netzspannung U_{Netz/Last/RM} ermittelt. Nach Ablauf des Meßprogrammes unter Belastung wird der Schalter 3 von der Rechnereinheit 12 geöffnet und der Schalter 5 geschlossen, so daß der angeschlossene Leistungskreis für die Röntgenröhre 10 mit Spannung versorgt werden kann. Durch erneuten Start der Umsetzung des Analog-Digital-Umsetzers 16 wird nunmehr die Netzspannung im unbelasteten Zustand, d.h. die Leerlaufnetzspannung U_{Netz/leer}, ermittelt. Mit Kenntnis der Größe des Meß widerstandes 4, beispielsweise R_{M} = 18Ω, kann von der Rechnereinheit 12 aus den beiden Meßwerten der Netzinnenwiderstand R_{i/Netz} einschließlich der Impedanz des Eingangstransformators R_{Tr} errechnet und im Speicher 13 abgelegt werden. Die Berechnung erfolgt dabei nach der Gleichung Im folgenden wird nun zyklisch, beispielsweise alle 0,5 Sekunden, die Leerlaufnetzspannung U_{Netz/leer} durch einen Steuerbefehl der Rechnereinheit 12 an den Analog-Digital-Umsetzer 16 gemessen und im Speicher 13 bis zur nächsten Messung gespeichert. Nach dem beschriebenen Einschaltprogramm für die Ermittlung von R_{i/Netz} + R_{Tr} stellt die Rechnereinheit 12 selbständig einen im Speicher 14 programmierten mittleren Einstellwert für die Aufnahmedaten Röntgenröhrenspannung U_{Rö} (kV) und Milliamperesekundenprodukt (mAs) ein. Bis zur ersten Eingabe von Aufnahmedaten an einem der Rechnereinheit 12 zugeordneten Tastenfeld 17 werden diese Werte über Segmenttreiber 18 und Stellentreiber 19 auf einem Anzeigetableau 20 multiplex dem Bediener angezeigt. Durch Betätigung der Tasten im Tastenfeld 17 können die Röntgenröhrenspannung (kV) und das Milliamperesekunden-Produkt (mAs) gestuft erhöht oder verringert werden. Aus den vorgegebenen kV- und mAs-Werten berechnet die Rechnereinheit 12 zunächst im Sinne eines Überlastungsschutzes die kürzeste Aufnahmezeit bei maximal zulässigem Röntgenröhrenstrom I_{Rö} laut Belastungsdiagramm der Röntgenröhre. Danach wird mit Hilfe der während der Einschaltzeit des Röntgengenerators ständig gemessenen Netzspannung U_{Netz} und des beim Einschalten des Generators errecheten Netzinnenwiderstandes einschließlich der Impedanz des Eingangstransformators, R_{i/Netz} + R_{Tr}, auf die im folgenden anhand von Figur 2 näher erläuterte Art und Weise von der Rechnereinheit 12 berechnet, ob die gewählten Aufnahmedaten mit den momentan vorherrschenden Netzverhältnissen zu realisieren sind. Voraussetzung für die Berechnung ist einerseits die Festlegung einer Mindestnetzspannung Uₒ, d.h. einer Netzspannung, bei der die Funktion aller damit versorgten Baugruppen noch gewährleistet ist, und andererseits, daß der Innenwiderstand R_{G} des Röntgengenerators für die niedrigste einstellbare Röntgenröhrenspannung U_{Rö/min} in Verbindung mit einem realen minimalen Netzinnenwiderstand R_{i/Netz/min} + R_{Tr} in Form einer Bezugskurve im Speicher 14 abgespeichert ist. Der Berechnung liegt folgende Ausgangsgleichung zugrunde: Darin bedeuten U_{G} diejenige Netzspannung, die laut Bezugskurve bei R_{i/Netz/min} + R_{Tr} und U_{Rö/min} zur Realisierung des laut Belastungsdiagramm errechneten Röntgenröhrenstroms I_{Rö} erforderlich ist, und U_{Netz/min} diejenige minimale Netzspannung, die zur Realisierung des nämlichen Röntgenröhrenstroms I_{Rö} bei einer gewählten Röntgenröhrenspannung U_{Rö} und dem wirksamen Netzinnenwiderstand R_{i/Netz} inklusive Eingangstransformatorimpedanz R_{Tr} notwendig wäre. Nach der Bezugsspannung U_{G} aufgelöst ergibt sich folgende Gleichung: Wird in diese Gleichung anstelle von U_{Netz/min} die im Moment vorherrschende Netzspannung U_{Netz/ist} eingesetzt, so steht an Stelle der Bezugsspannung U_{G} die während der Aufnahme zu erwartende Netzspannung U_{G/ist}: In der Gleichung (3) ist der im folgenden mit K₁ bezeichnete Koeffizient ausschließlich abhängig von den Daten des Speisenetzes mit der aktuellen Netzspannung U_{Netz/ist}, die periodisch gemessen wird, und dem beim Einschalten des Generators ermittelten Netzinnenwiderstand einschließlich Eingangstransformatorimpedanz R_{i/Netz} + R_{Tr}. Der Koeffizient hingegen wird nach jeder Bedienhandlung, d.h. kV-oder mAs-Eingabe berechnet. Damit ist eine Trennung der Berechnung des Netzspannungszusammenbruchs in Abhängigkeit von den Daten des Speisenetzes einerseits und den gewünschten Einstelldaten kV und mAs andererseits gegeben. Der errechnete Wert für U_{G/ist} wird sodann in der Rechnereinheit 12 mit dem entsprechenden Bezugsspannungswert U_{G} verglichen. Nur wenn die Rechnung ergibt, daß der zu erwartende Netzspannungswert U_{G/ist} größer oder gleich dem Bezugsspannungswert U_{G} ist, gibt die Rechnereinheit 12 die Aufnahme mit den gewählten Aufnahmedaten über eine Leitung 24 frei. Andernfalls wird von der Rechnereinheit 12 ein reduzierter Röntgenröhrenstrom I_{Rö}′ ermittelt, so daß diese Bedingung erfüllt ist, d.h., Ergebnis des Vergleiches zwischen Uₒ und U_{G/ist} ist ein maximal möglicher Röntgenröhrenstrom I_{Rö′} dessen Wert aus dem Speicher 14 ausgelesen wird und der einen Netzspannungszusammenbruch auf U_{G} bewirkt. Unter Beachtung weiterer einschränkender Vorgaben wie z.B. einer zulässigen Generatorleistung sowie eines unteren und eines oberen Grenzwertes für den Röntgenröhrenstrom wird der ermittelte Röntgenröhrenstrom I_{Rö} zur weiteren Berechnung der Generatorbelastung benutzt. Dabei müssen bei der Berechnung der Aufnahmezeit deren Grenzwerte eingehalten werden. Sollte nach der erläuterten Berechnungsvorschrift auf Grund des Vergleiches von U_{G} und U_{G/ist} und der Grenzwerte für die Generatorleistung und den Röntgenröhrenstrom keine zulässige Parameterkombination für den Röntgenröhrenstrom I_{Rö} und die Aufnahmezeit gefunden werden, wird dem Bedienenden auf dem Anzeigetableau 20 durch Blinken der Anzeige der Hinweis zum Absenken der mAs- oder kV-Einstellung gegeben. Durch einmaliges Drücken der Minus-Taste für kV oder mAs im Tastenfeld 17 wird selbständig auf den maximal möglichen Einstellwert abgesenkt und dieser am Anzeigetableau 20 angezeigt. Wenn schließlich mit einem an die Rechnereinheit 12 angeschlossenen Handschalter 21 eine Aufnahme vorbereitet wird, übergibt die Rechnereinheit 12 die im Speicher 13 aktualisierten Werte für die Röntgenröhrenspannung U_{Rö} und den Röntgenröhrenstrom I_{Rö} über das Koppelinterface 15 mit beispielsweise 8-Bit-Wortbreite an Digital-Analog-Umsetzer (DAU) 22 bzw. 23. Daraufhin stellen der Digital-Analog-Umsetzer 22 den analogen Sollwert für die gewünschte Röhrenspannung U_{Rö} dem DC/DC-Stellglied 7 und der Digital-Analog-Umsetzer 23 den analogen Sollwert für den Röntgenröhrenstrom I_{Rö} dem Stellglied 11 zur Verfügung.
Nach erfolgter Bereitschaftsanzeige am Tastenfeld 17 durch die Rechnereinheit 12 kann nunmehr ebenfalls durch den Handschalter 21 die Aufnahme ausgelöst werden. Nach dem Ablauf der Aufnahme bleibt der zuletzt eingestellte kV-bzw. mAs- Wert bis zur nächsten Einstellhandlung erhalten, wobei aber das Verhältnis von Röntgenröhrenstrom und Aufnahmezeit ständig unter Beachtung der momentanen Netzspannung U_{Netz/ist} aktualisiert wird.
Gemäß gewähltem Beispiel beträgt die Mindestnetzspannung Uₒ = 170 V.
Außerdem wird im Beispiel von einem minimalen Netzinnenwiderstand R_{i/Netz/min} + R_{Tr} = 0,5Ω und einer niedrigsten einstellbaren Röntgenröhrenspannung U_{Rö/min} = 40 kV, sowie davon ausgegangen, daß die Bezugskurve über den gesamten Leistungsbereich linear verläuft (Fig. 2). Um bei einer gewählten Röntgenröhrenspannung U_{Rö} = 40 kV einen Röntgenröhrenstrom I_{Rö} = 40 mA zu realisieren, ist laut Bezugskurve gemäß Punkt A′ eine Netzspannung U_{G} =175V erforderlich. Beträgt die Summe aus Netzinnenwiderstand R_{i/Netz} und Eingangstransformatorimpedanz R_{Tr} hingegen 2,5Ω, so wird bei gleichbleibender Röntgenröhrenspannung U_{Rö} zur Realisierung des nämlichen Röntgenröhrenstroms eine Netzspannung U_{Netz/min} = 195 V notwendig (Punkt A˝). Wenn nun in diesem Beispiel die gemessene Netzspannung U_{Netz/ist} nur 190 V beträgt, dann wird die Röntgenaufnahme im Punkt A‴, d.h. mit auf 32 mA reduziertem Röntgenstrom I_{Rö′} und entsprechend verlängerter Aufnahmezeit realisiert. Bei einer Röntgenröhrenspannung U_{Rö} = 60 kV ergibt sich ein zu erwartender Netzspannungsabfall von 37,5 V, und es wäre zur Realisierung von 40 mA Röntgenröhrenstrom I_{Rö} eine Netzspannung U_{Netz/min} von wenigstens 207,5 V erforderlich (Punkt B). Sollte die momentane Netzspannung U_{Netz/ist} beispielsweise nur 187,5 V betragen, dann wird von der Rechnereinheit 12 der Röntgenröhrenstrom auf I_{Rö˝} = 18 mA reduziert (Punkt B′).

In Rahmen der Erfindungskonzeption ist es ferner möglich, abweichend vom gewählten Beispiel, den Eingangstransforma tor 1 wegzulassen, so daß dessen Impedanz R_{Tr} bei den Berechnungen in Wegfall kommt, oder aber diese Eingangstransformatorimpedanz ebenso wie den Übergangswiderstand der Steckdose, den Kabelwiderstand der Anschlußleitung sowie den Übergangswiderstand der Schützkontakte im Generator als integralen Bestandteil des Netzinnenwiderstandes anzusehen.

Das Erfindungskonzept umfaßt ferner auch den Fall, daß der funktionelle Zusammenhang zwischen dem Röntgenröhrenstrom I_{Rö} und der Netzspannung U_{Netz} und damit die abgespeicherte Bezugskurve nichtlinearen Charakter trägt.

## Patentansprüche

1. Verfahren zur selbsttätigen Anpassung eines Röntgendiagnostikgenerators an den Speisenetzwiderstand, wobei der Generator mit einem mittels Schalters an das Speisenetz schaltbaren Belastungswiderstand und mit einem Meßwerterfassungsglied zur Erfassung des Spannungszusammenbruchs und der Leerlaufnetzspannung sowie mit einer Rechnereinheit ausgerüstet ist, der Einstellmittel für die Röntgenröhrenspannung und das Milliamperesekunden-Produkt zugeordnet sind und die gemäß abgespeicherten Röntgenröhren-Belastungsdaten vor Aufnahmeauslösung jeweils den maximal zulässigen Röntgenröhrenstrom bei kürzester Aufnahmezeit errechnet und auf ein Stellglied für die Röntgenröhrenspannung sowie ein im Heizkreis der Röntgenröhre angeordnetes Stellglied arbeitet,
**dadurch gekennzeichnet, daß**
a) zunächst durch Steuerbefehl der Rechnereinheit (12) der Schalter (3) geschlossen und der Rechnereinheit (12) über das Meßwerterfassungsglied (16) während einer vorgegebenen Zeit der Wert der zusammengebrochenen Spannung (U_{Netz/Last}) und nach Öffnung des Schalters (3) der Wert der Leerlaufnetzspannung (U_{Netz/leer}) zur Errechnung des Netzinnenwiderstands (Ri/Netz zugeführt wird, wobei durch Steuerbefehl des Rechners (12) im weiteren eine zyklische Messung der Leerlaufnetzspannung (U_{Netz/leer}) vorgenommen wird,
b) der errechnete Wert für den Netzinnenwiderstand (R_{i/Netz}) und der jeweils aktuelle Wert der Leerlaufnetzspannung (U_{Netz/ist}) gespeichert werden,
c) von der Rechnereinheit (12) ein Vergleich zwischen einer für den berechneten maximal zulässigen Röntgenröhrenstrom (I_{Rö}) anhand der aktuellen Netzspannung (U_{Netz/ist}), des Netzinnenwiderstandes (R_{i/Netz}) und der gewählten Röntgenröhrenspannung (U_{Rö}) errechneten, während der Röntgenaufnahme zu erwartenden Netzspannung (U_{G/ist}) und dem für den nämlichen Röntgenröhrenstrom (I_{Rö}) gespeicherten Wert einer Bezugsnetzspannung (U_{G}) durchgeführt wird, wobei die Bezugsnetzspannung (U_{G}) anhand gespeicherter Werte einer den Innenwiderstand des Röntgengenerators für eine vorgegebene, minimale einstellbare Röntgenröhrenspannung (U_{Rö/min}) in Verbindung mit einem realen minimalen Netzinnenwiderstand (R_{i/Netz/min}) repräsentierenden Bezugskurve für den Röntgenröhrenstrom (I_{Rö}) als Funktion der Netzspannung (U_{Netz}) ermittelt wird, und
d) je nach Ergebnis des von der Rechnereinheit (12) durchgeführten Vergleiches entweder ein Steuersignal zur Freigabe der Röntgenaufnahme gebildet wird oder ein entspechend reduzierter Röntgenröhrenstromwert (I_{Rö′}) und eine entsprechend verlängerte Aufnahmezeit ausgegeben und freigegeben werden.

2. Verfahren nach Anspruch 1, dadurch gekennzeichnet, daß im Ergebnis des von der Rechnereinheit (12) durchgeführten Vergleiches für den Fall der Überschreitung von gespeicherten Grenzwerten für den Röntgenröhrenstrom, die Aufnahmezeit und die Röhrenleistung von der Rechnereinheit (12) ein Steuersignal gebildet wird, welches an einem den Einstellmitteln (17) für die Röntgenröhrenspannung (kV) und das Milliamperesekunden-Produkt (mAs) zugeordneten Anzeigetableau (20) ein optisches Signal erzeugt.

3. Röntgendiagnostikgenerator mit automatischer Anpassung an den Speisenetzwiderstand, insbesondere zur Durchführung des Verfahrens nach Anspruch 1 oder 2, mit einem mittels eines Schalters an das Speisenetz schaltbaren Belastungswiderstand, einem Meßwerterfassungsglied zur Erfassung des Spannungszusammenbruchs und der Leerlaufnetzspannung sowie einer Rechnereinheit, der Einstellmittel für die Röntgenröhrenspannung und das Milliamperesekunden-Produkt zugeordnet sind und die gemäß abgespeicherten Röntgenröhren-Belastungsdaten vor Aufnahmeauslösung jeweils den maximal zulässigen Röntgenröhrenstrom bei kürzester Aufnahmezeit errechnet und auf ein Stellglied für die Röntgenröhrenspannung sowie ein im Heizkreis der Röntgenröhre angeordnetes Stellglied arbeitet, dadurch gekennzeichnet, daß
a) der Schalter (3) von der Rechnereinheit (12) gesteuert ist,
b) das Meßwerterfassungsglied ein Analog-Digital-Umsetzer (16) ist,
c) der Rechnereinheit (12) über den Analog-Digital-Umsetzer (16) während einer von der Rechnereinheit (12) vorgegebenen Umsetzzeit zunächst der Wert der zusammengebrochenen Spannung (U_{Netz/Last}) und nach Öffnung des Schalters (3) der Wert der Leerlaufnetzspannung (U_{Netz/leer}) zur Errechnung des Netzinnenwiderstandes (R_{i/Netz}) zugeführt ist, wobei durch Steuerbefehl der Rechnereinheit (12) eine zyklische Messung der Leerlaufnetzspannung (U_{Netz/leer}) vorgesehen ist,
d) der Rechnereinheit (12) ein Speicher (13) zur Speicherung des errechneten Wertes für den Netzinnenwiderstand (R_{i/Netz}) sowie des jeweils aktuellen Wertes der Leerlaufnetzspannung (U_{Netz/ist}) zugeordnet ist,
e) ein weiterer Speicher (14) vorgesehen ist, in dem Werte für die den Innenwiderstand des Röntgengenerators für eine vorgegebene, minimale einstellbare Röntgenröhrenspannung (U_{Rö/min}) in Verbindung mit einem realen minimalen Netzinnenwiderstand (R_{i/Netz/min}) repräsentierende Bezugskurve für den Röntgenröhrenstrom (I_{Rö}) als Funktion der Netzspannung (U_{Netz}) gespeichert sind,
f) von der Rechnereinheit (12) in Abhängigkeit vom Ergebnis des Vergleiches zwischen einer für den berechneten maximal zulässigen Röntgenröhrenstrom (I_{Rö}) anhand der aktuellen Netzspannung (U_{Netz/ist}), des Netzinnenwiderstandes (R_{i/Netz}) und der gewählten Röntgenröhrenspannung (U_{Rö}) errechneten, während der Röntgenaufnahme zu erwartenden Netzspannung (U_{G/ist}) und dem für den nämlichen Röntgenröhrenstrom (I_{Rö}) gespeicherten Wert der Bezugsnetzspannung (U_{G}) entweder ein Steuersignal zur Freigabe der Röntgenaufnahme gebildet wird oder ein entsprechend reduzierter Röntgenröhrenstromwert (I_{Rö}) und eine entsprechend verlängerte Aufnahmezeit ausgegeben und freigegeben werden.

4. Einrichtung nach Anspruch 3, dadurch gekennzeichnet, daß die Grenzwerte für den Röntgenröhrenstrom (I_{Rö}), die Aufnahmezeit und die zulässige Röhrenleistung in einem der der Rechnereinheit (12) zugeordneten Speicher (13, 14) gespeichert sind.
